# EUROPÄISCHE PATENTANMELDUNG

(11) **EP 4 487 969 A1**
(43) Veröffentlichungstag der Anmeldung: **08.01.2025**
(21) Anmeldenummer: 23183485.4
(22) Anmeldetag: 05.07.2023
(51) Int. Cl.: B08B 3/02

(54) **HOCHDRUCKREINIGUNGSVORRICHTUNG UND VERFAHREN ZUM BETRIEB EINER HOCHDRUCKREINIGUNGSVORRICHTUNG**

(71) Anmelder: Hilti Aktiengesellschaft, 9494 Schaan (LI)
(72) Erfinder: Stolt, Rocco, 86381 Niederraunau (DE)
(74) Vertreter: Hilti Aktiengesellschaft Corporate Intellectual Property

(57) **Zusammenfassung**

Die vorliegende Erfindung betrifft eine Hochdruckreinigungsvorrichtung, die eine Pumpeneinheit, einen Motor und eine Steuereinrichtung aufweist. Die Hochdruckreinigungsvorrichtung kann in einer Arbeitsphase mit einem Arbeitsdruck und in einer Arbeitspause mit einem Haltedruck betrieben werden, wobei die Steuereinrichtung dazu eingerichtet ist, die Hochdruckreinigungsvorrichtung in einer Arbeitspause nach Ablauf eines Zeitintervalls auszuschalten, um Energie zu sparen. Dadurch kann vorteilhafterweise eine zeitgesteuerte Deaktivierung der Hochdruckreinigungsvorrichtung bereitgestellt werden. In einem zweiten Aspekt betrifft die Erfindung ein Verfahren zum Betrieb einer Hochdruckreinigungsvorrichtung, mit dem beispielsweise der Ladezustand einer Energieversorgungsvorrichtung einer akkubetriebenen Hochdruckreinigungsvorrichtung geschont werden kann.

## Beschreibung

Die vorliegende Erfindung betrifft eine Hochdruckreinigungsvorrichtung, die eine Pumpeneinheit, einen Motor und eine Steuereinrichtung aufweist. Die Hochdruckreinigungsvorrichtung kann in einer Arbeitsphase mit einem Arbeitsdruck und in einer Arbeitspause mit einem Haltedruck betrieben werden, wobei die Steuereinrichtung dazu eingerichtet ist, den die Hochdruckreinigungsvorrichtung in einer Arbeitspause nach Ablauf eines Zeitintervalls auszuschalten, um Energie zu sparen. Dadurch kann vorteilhafterweise eine zeitgesteuerte Deaktivierung der Hochdruckreinigungsvorrichtung bereitgestellt werden. Dies wird dadurch ermöglicht, dass ein Nachpump-Ereignis von einer tatsächlichen Arbeit mit der Hochdruckreinigungsvorrichtung unterschieden werden kann, wobei je nach Ergebnis der Unterscheidung ein Wachzustand der Hochdruckreinigungsvorrichtung neu zu Laufen beginnt, neu gestartet oder fortgesetzt wird. In einem zweiten Aspekt betrifft die Erfindung ein Verfahren zum Betrieb einer Hochdruckreinigungsvorrichtung, mit dem beispielsweise der Ladezustand einer Energieversorgungsvorrichtung einer akkubetriebenen Hochdruckreinigungsvorrichtung geschont werden kann.

### Hintergrund der Erfindung:

Im Bereich der Hochdruckreinigungsvorrichtungen ist es bekannt, dass während des Betriebs der Hochdruckreinigungsvorrichtung ein bestimmter Mindestdruck bereitgestellt wird, um den optimalen Betrieb der Hochdruckreinigungsvorrichtung zu gewährleisten. Dieser Mindestdruck wird beispielsweise auch in Arbeitspausen aufrechterhalten, um eine schnelle Verfügbarkeit eines Reinigungsmediums bei Wiederaufnahme der Arbeit mit der Hochdruckreinigungsvorrichtung zu gewährleisten. Ein Druckabfall kann beispielsweise durch eine Leckage oder kleinere Undichtigkeiten entstehen, die im Laufe der Zeit an einer Hochdruckreinigungsvorrichtung auftreten können.

Nachteilig an den bekannten Hochdruckreinigungsvorrichtungen ist aber, dass dieses wiederkehrende Nachregeln auf den Mindestdruck häufig mit einem hohen Energieverbrauch einhergeht. Dies ist insbesondere bei akkubetriebenen Hochdruckreinigern von Nachteil, weil dadurch die Reichweite der eingesetzten Batterie bzw. der eingesetzten Batterien stark verkürzt werden kann.

Die Aufgabe, die der vorliegenden Erfindung zugrunde liegt, besteht darin, die vorstehend beschriebenen Mängel und Nachteile des Standes der Technik zu überwinden und eine energiesparende Hochdruckreinigungsvorrichtung bereitzustellen bzw. einen energiesparenden Gesamtbetrieb einer Hochdruckreinigungsvorrichtung zu gewährleisten.

Die Aufgabe wird gelöst durch den Gegenstand der unabhängigen Ansprüche. Vorteilhafte Ausführungsformen zu dem Gegenstand der unabhängigen Ansprüche finden sich in den abhängigen Ansprüchen.

### Beschreibung der Erfindung:

Erfindungsgemäß ist eine Hochdruckreinigungsvorrichtung vorgesehen, die eine Pumpeneinheit zur Bereitstellung eines Reinigungsmediums, einen Motor zum Antreiben der Pumpeneinheit und eine Steuereinrichtung zur Steuerung eines Betriebs des Motors, der Pumpeneinheit und/oder der Hochdruckreinigungsvorrichtung umfasst. Die Hochdruckreinigungsvorrichtung ist dadurch gekennzeichnet, dass sie in einer Arbeitsphase mit einem Arbeitsdruck und in einer Arbeitspause mit einem Haltedruck betrieben werden kann, wobei die Steuereinrichtung dazu eingerichtet ist, die Hochdruckreinigungsvorrichtung in einer Arbeitspause nach Ablauf eines Zeitintervalls auszuschalten, um einen Ladezustand der mindestens einen Energieversorgungsvorrichtung zu schonen. Mit der Erfindung kann eine zeitgesteuerte Deaktivierung der Hochdruckreinigungsvorrichtung bereitgestellt werden, die die Geräteverfügbarkeit und die Handhabung des Geräts erheblich verbessern kann. Die Hochdruckreinigungsvorrichtung kann mit einer oder mehreren Energieversorgungsvorrichtungen verbunden werden, wobei die zeitgesteuerte Deaktivierung der Hochdruckreinigungsvorrichtung insbesondere für akkubetriebene Hochdruckreinigungsvorrichtung mit erheblichen Vorteilen verbunden ist, weil dadurch ein Ladezustand einer Energieversorgungsvorrichtung der Hochdruckreinigungsvorrichtung geschont werden kann. Aber auch bei netzbetriebenen Hochdruckreinigungsvorrichtungen kann die Erfindung Vorteile mit sich bringen, da Energie eingespart und dadurch der Betrieb der Hochdruckreinigungsvorrichtung besonders kostengünstig und ressourcenschonend gestaltet werden kann.

Mit der Erfindung wird insbesondere ein im Stand der Technik bekanntes Problem bei der Verwendung von Hochdruckreinigungsvorrichtungen überwunden, bei dem ein zu häufiges Nachregeln des Haltedruck in einer Arbeitspause der Hochdruckreinigungsvorrichtung dazu führt, dass eine Energieversorgungsvorrichtung einer akkubetriebenen Hochdruckreinigungsvorrichtung rasch an Ladung verliert oder dass der Betrieb der Hochdruckreinigungsvorrichtung mit einem hohen Energieverbrauch - und damit Kosten - verbunden ist. Diese Nachteile überwindet die Erfindung dadurch, dass in der Hochdruckreinigungsvorrichtung ein Zeitintervall zum Abschalten bzw. zur Deaktivierung des Motors der Hochdruckreinigungsvorrichtung hinterlegt ist und die Steuereinrichtung die Hochdruckreinigungsvorrichtung nach Ablauf dieses Zeitintervalls abschaltet. Dadurch wird das wiederkehrende, energieintensive Nachregeln des Haltedruck der Hochdruckreinigungsvorrichtung vermieden und Energie im Vergleich zu konventionell arbeitenden Hochdruckreinigungsvorrichtungen eingespart.

Wenn die Arbeit mit der Hochdruckreinigungsvorrichtung unterbrochen wird, beispielsweise indem die Entnahme von Flüssigkeit aus der Hochdruckreinigungsvorrichtung beendet wird, wird der Druck innerhalb der Hochdruckreinigungsvorrichtung gehalten. Dieser Druck wird im Sinne der Erfindung bevorzugt als «Haltedruck» bezeichnet. Beispielsweise kann der Haltedruck bei ca. 140 bar liegen. Die Hochdruckreinigungsvorrichtung kann in einen Wachzustand übergehen, wobei in diesem Wachzustand der Haltedruck gehalten wird. Der Wachzustand kann im Sinne der Erfindung bevorzugt auch als «Bereitschaftsintervall» bezeichnet werden. Dass der Haltedruck während des Bereitschaftsintervalls gehalten wird, bedeutet im Sinne der Erfindung bevorzugt, dass während des Bereitschaftsintervalls ein Nachpumpen erfolgt, um den Haltedruck auf einem vorgegebenen Druck zu halten. Dieses Nachpumpen kann im Sinne der Erfindung bevorzugt als «Re-Pump»-Ereignis bezeichnet werden. Eine Dauer des Wachzustands kann beispielsweise zwischen 3 und 20 Minuten (min) liegen, bevorzugt zwischen 5 und 10 min und besonders bevorzugt bei 7 min liegen. Die Dauer des Wachzustands kann im Sinne der Erfindung bevorzugt als «Zeitintervall» oder als «vorgegebenes Zeitintervall» bezeichnet werden. Der Wachzustand liegt vorzugsweise in einer Arbeitspause der Hochdruckreinigungsvorrichtung vor oder fällt vorzugsweise mit einer Arbeitspause zusammen.

Nachteilig bei konventionellen Hochdruckreinigungsvorrichtungen, wie sie aus dem Stand der Technik bekannt sind, ist, dass die Zeitspanne des Wachzustands nach jedem Nachpumpen erneut zu Laufen beginnt. Dadurch kann das Nachpumpen, beispielsweise bei einer Leckage der Hochdruckreinigungsvorrichtung, so lange erfolgen, bis die Energieversorgungsvorrichtung leer ist. Von diesem Stand der Technik wendet sich die Erfindung gerade ab, indem der Neustart der Dauer dieses Wachzustands gerade nicht erfolgt. Es ist im Sinne der Erfindung bevorzugt, dass ein Nachpump-Ereignis gerade kein Zurücksetzen des Zeitzählers bzw. eines Timers innerhalb der Hochdruckreinigungsvorrichtung bewirkt. Stattdessen ist es im Sinne der Erfindung bevorzugt, dass der Wachzustand nach einer fest vorgegebenen Zeitdauer tatsächlich beendet wird und sich die Hochdruckreinigungsvorrichtung nach Ende des Wachzustands selbständig abschaltet. Dadurch wird ein unnötiges Halten des Drucks in der Hochdruckreinigungsvorrichtung vermieden und die Reichweite der Energieversorgungsvorrichtung der Hochdruckreinigungsvorrichtung verlängert werden. Das Weglassen des Zurücksetzens des Zeitzählers kann im Sinne der Erfindung bevorzugt durch die Formulierung beschrieben werden, dass die Hochdruckreinigungsvorrichtung dazu in der Lage ist, sich in einer Arbeitspause nach Ablauf eines Zeitintervalls auszuschalten, um einen Ladezustand der mindestens einen Energieversorgungsvorrichtung zu schonen.

Es ist im Sinne der Erfindung bevorzugt, dass die Hochdruckreinigungsvorrichtung dazu eingerichtet ist, ein Nachpump-Ereignis von einer tatsächlichen Arbeit mit der Hochdruckreinigungsvorrichtung zu unterscheiden, wobei je nach Ergebnis der Unterscheidung ein Wachzustand der Hochdruckreinigungsvorrichtung neu zu Laufen beginnt, neu gestartet oder fortgesetzt wird. Vorzugsweise kann bei Erkennung eines Nachpump-Ereignisses in einem Wachzustand der Hochdruckreinigungsvorrichtung der Wachzustand nach dem Nachpumpen einfach vorgesetzt werden, um eine nur durch die Akkulademenge begrenzte Laufzeit der Energieversorgungsvorrichtung und ein kontinuierliches Nachpumpen zu verhindern. Wenn eine tatsächliche Arbeit mit der Hochdruckreinigungsvorrichtung erkannt wird, wird der Wachzustand unterbrochen oder beendet und beginnt nach der Arbeit mit der Hochdruckreinigungsvorrichtung wieder von Neuem an zu Laufen. Dieses Verhalten der Hochdruckreinigungsvorrichtung wird ist Sinne der Erfindung dadurch beschrieben, dass die Hochdruckreinigungsvorrichtung in einer Arbeitspause nach Ablauf eines Zeitintervalls ausgeschaltet wird, um einen Ladezustand der mindestens einen Energieversorgungsvorrichtung zu schonen.

Es ist im Sinne der Erfindung bevorzugt, dass das Nachpump-Ereignis und die tatsächliche Arbeit mit der Hochdruckreinigungsvorrichtung basierend auf einer Dauer eines Betriebs der Pumpeneinheit voneinander unterscheidbar sind. Beispielsweise kann bei einem Nach- oder Re-Pump-Ereignis eine Dauer des Betriebs der Pumpeneinheit der Hochdruckreinigungsvorrichtung bei kleiner als 3 Sekunden liegen, während eine tatsächliche Arbeit mit der Hochdruckreinigungsvorrichtung vorzugsweise dadurch gekennzeichnet ist, dass die Pumpeneinheit länger als 3 Sekunden betrieben wird bzw. läuft.

Das Einsparen von elektrischer Energie durch das Weglassen des Zurücksetzens des Zeitzählers kann insbesondere dadurch ermöglicht werden, dass die Hochdruckreinigungsvorrichtung dazu eingerichtet ist, «Re-Pump»-Ereignisse von einer tatsächlichen Arbeit mit der Hochdruckreinigungsvorrichtung zu unterscheiden. Die Unterscheidung zwischen Nachpumpen und tatsächlicher Arbeit mit der Hochdruckreinigungsvorrichtung ist insbesondere im Wachzustand bevorzugt, weil es im Sinne der Erfindung bevorzugt ist, dass der Wachzustand nach einer fest vorgegebenen Zeitdauer tatsächlich beendet wird und sich die Hochdruckreinigungsvorrichtung nach Ende des Wachzustands selbständig abschaltet. Wenn das Nachpumpen und die tatsächliche Arbeit mit der Hochdruckreinigungsvorrichtung im Wachzustand unterschieden werden können, kann vorteilhafterweise auf ein Zurücksetzen des Zeitzählers nach einem kurzen «Re-Pump»-Ereignis verzichtet werden, während die vorgegebene Zeitspanne bzw. eine Dauer des Wachzustands nach einer tatsächlichen Arbeit mit der Hochdruckreinigungsvorrichtung wieder von Neuem zu Laufen beginnen kann. Beispielsweise kann ein Betrieb der Hochdruckreinigungsvorrichtung, der kürzer als eine vorgegebene Zeitspanne ist, als «Re-Pump»-Ereignis erkannt werden, während ein Betrieb der Hochdruckreinigungsvorrichtung, der länger als eine vorgegebene Zeitspanne ist, als tatsächliches Arbeiten mit der Hochdruckreinigungsvorrichtung erkannt wird.

Während des vorgegebenen Zeitintervalls bzw. während des Wachzustands des Hochdruckreinigungsvorrichtung wird der Druck innerhalb der Hochdruckreinigungsvorrichtung weiter so geregelt, dass ein ausreichend großer Arbeitsdruck zur Verfügung steht, wenn der Nutzer Reinigungsmedium oder Flüssigkeit aus der Hochdruckreinigungsvorrichtung entnehmen möchte. Es ist im Sinne der Erfindung bevorzugt, dass der Druck innerhalb der Hochdruckreinigungsvorrichtung indirekt eingestellt wird, indem die Drehzahl des Motors der Hochdruckreinigungsvorrichtung geregelt wird. Durch die Regelung der Drehzahl des Motors wird auch die Pumpe bzw. ihr Betrieb geregelt, so dass sich als Folge der Regelung der Drehzahl des Motors ein bestimmter Druck innerhalb der Hochdruckreinigungsvorrichtung einstellt. Mit der Erfindung kann insbesondere eine zeitgesteuerte Regelung für eine batteriebetrieben Hochdruckreinigungsvorrichtung bereitgestellt werden. Dadurch können die Geräteverfügbarkeit und die Handhabung, in Abhängigkeit von beispielweise verschleißbedingter Leckage oder anderweitig bedingtem Druckverlust, deutlich verbessert werden.

Die Hochdruckreinigungsvorrichtung wird in einer Arbeitsphase mit einem Arbeitsdruck und in einer Arbeitspause mit einem Haltedruck betrieben. Der Begriff «Arbeitspause» wird im Kontext der vorliegenden Erfindung als eine Zeitspanne verstanden, in der der Nutzer kein Reinigungsmedium oder keine Flüssigkeit aus der Hochdruckreinigungsvorrichtung entnimmt. Es ist im Sinne der Erfindung bevorzugt, dass in den Arbeitspausen ein Haltedruck eingeregelt wird. Vorzugsweise kann der Haltedruck größer oder gleich dem Arbeitsdruck sein. Beispielsweise kann der Haltedruck bei ca. 140 bar liegen, während der Arbeitsdruck bei ca. 100 bar liegen kann. Es ist im Sinne der Erfindung bevorzugt, dass das Reinigungsmedium anfänglich mit einem Arbeitsdruck von beispielsweise ca. 100 bar abgegeben wird. Durch die Abgabe des Reinigungsmediums fällt der Druck innerhalb der Hochdruckreinigungsvorrichtung kurz ab, bevor er anschließend auf den Arbeitsdruck gebracht wird.

Es ist im Sinne der Erfindung bevorzugt, dass der Arbeitsdruck während einer Arbeitsphase der Hochdruckreinigungsvorrichtung eingeregelt wird, d.h. die Hochdruckreinigungsvorrichtung wird stets bemüht sein, einen Druckwert im Bereich des vorgegeben Arbeitsdrucks einzustellen bzw. zu erreichen. Dazu kann die Steuereinrichtung der Hochdruckreinigungsvorrichtung den Motor der Hochdruckreinigungsvorrichtung steuern. Es ist im Sinne der Erfindung bevorzugt, dass im Kontext der vorliegenden Erfindung insbesondere die Drehzahl des Motors der Hochdruckreinigungsvorrichtung geregelt wird, wodurch sich ein bestimmter Druck innerhalb der Hochdruckreinigungsvorrichtung einstellt. Mithin besteht ein Wechselspiel zwischen dem Motor der Hochdruckreinigungsvorrichtung, der dazu eingerichtet ist, die Pumpeneinheit anzutreiben, und der Pumpeneinheit, die das Reinigungsmedium bereitstellt, sowie dem Druck, der sich innerhalb der Hochdruckreinigungsvorrichtung einstellt.

In einem Ausführungsbeispiel der Erfindung umfasst eine Hochdruckreinigungsvorrichtung folgenden Komponenten
- eine Pumpeneinheit zur Bereitstellung eines Reinigungsmediums,
- einen Motor zum Antreiben der Pumpeneinheit,
- eine Steuereinrichtung zur Steuerung eines Betriebs des Motors der Hochdruckreinigungsvorrichtung und
- eine Abgabevorrichtung zur Abgabe des Reinigungsmediums, wobei die Hochdruckreinigungsvorrichtung mit einer oder mehreren Energieversorgungsvorrichtungen verbunden werden kann.

Die Hochdruckreinigungsvorrichtung kann in einer Arbeitsphase, in der Reinigungsmediums von der Hochdruckreinigungsvorrichtung abgegeben wird, mit einem vorzugsweise einstellbaren Arbeitsdruck und in einer Arbeitspause, in der kein Reinigungsmediums von der Hochdruckreinigungsvorrichtung abgegeben wird, mit einem Haltedruck betrieben werden, wobei die Steuereinrichtung dazu eingerichtet ist, die Hochdruckreinigungsvorrichtung in einer Arbeitspause nach Ablauf eines vorzugsweise einstellbaren Zeitintervalls auszuschalten, um einen Ladezustand der mindestens einen Energieversorgungsvorrichtung zu schonen. Auf diese Weise kann eine zeitgesteuerte Deaktivierung der Hochdruckreinigungsvorrichtung bereitgestellt werden, mit der insbesondere bei akkubetriebenen Hochdruckreinigungsvorrichtungen die Laufzeit der Batterie(n) erheblich verlängert werden kann. Es ist im Sinne der Erfindung bevorzugt, dass die Steuereinrichtung darüber hinaus dazu eingerichtet ist, eine Batterieversorgung zu überwachen. Mit anderen Worten kann die Steuereinrichtung der Hochdruckreinigungsvorrichtung dazu ausgebildet sein, die Versorgung der Hochdruckreinigungsvorrichtung mit elektrischer Energie zu überwachen.

Es ist im Sinne der Erfindung bevorzugt, dass in der Arbeitsphase Reinigungsmediums von der Hochdruckreinigungsvorrichtung abgegeben wird und in einer Arbeitspause kein Reinigungsmediums von der Hochdruckreinigungsvorrichtung abgegeben wird. Vorzugsweise ist der Haltedruck kleiner oder gleich dem Arbeitsdruck der Hochdruckreinigungsvorrichtung ist.

Es ist im Sinne der Erfindung bevorzugt, dass die Hochdruckreinigungsvorrichtung einen Drucksensor zur Bestimmung eines Drucks im Inneren der Hochdruckreinigungsvorrichtung aufweist. Der Drucksensor ist vorzugsweise dazu eingerichtet, den im Inneren der Hochdruckreinigungsvorrichtung ermittelten Druck an die Steuereinrichtung weiterzuleiten, wobei die Steuereinrichtung dazu eingerichtet ist, einen Betrieb der Hochdruckreinigungsvorrichtung basierend auf dem im Inneren der Hochdruckreinigungsvorrichtung ermittelten Druck zu steuern. Die Datenübertragung zwischen dem Drucksensor und der Steuereinrichtung kann ganz oder teilweise drahtlos und/oder drahtgebunden erfolgen.

Es ist im Sinne der Erfindung bevorzugt, dass die Steuereinrichtung - vorzugsweise durch geeignete Steuerung des Motors der Hochdruckreinigungsvorrichtung - dazu eingerichtet ist, den Haltedruck in einer Arbeitspause der Hochdruckreinigungsvorrichtung so zu steuern, dass am Ende der Arbeitspause ausreichend Druck zur Abgabe des Reinigungsmediums zur Verfügung steht. Insbesondere ist die Steuereinrichtung dazu eingerichtet, den Haltedruck in der Arbeitspause der Hochdruckreinigungsvorrichtung aufrechtzuerhalten, so dass am Ende der Arbeitspause ausreichend Druck zur Verfügung steht, um mit der Hochdruckreinigungsvorrichtung zu arbeiten. Dazu können vorteilhafterweise die von dem Drucksensor ermittelten Druckwerte ausgewertet und/oder zur Unterstützung verwendet werden.

Es ist im Sinne der Erfindung bevorzugt, dass die Steuereinrichtung dazu eingerichtet ist, den Haltedruck und/oder den Arbeitsdruck zu erkennen und einer Arbeitspause und/oder einer Arbeitsphase zuzuordnen, so dass dadurch Arbeitsphasen und Arbeitspausen der Hochdruckreinigungsvorrichtung voneinander unterschieden werden können. Es ist im Sinne der Erfindung ganz besonders bevorzugt, dass die Steuereinrichtung dazu eingerichtet ist, den Haltedruck innerhalb der Hochdruckreinigungsvorrichtung zu erkennen und einer Arbeitspause der Hochdruckreinigungsvorrichtung zuzuordnen. Für die Erkennung des Haltedruck kann vorzugsweise die Steuereinrichtung der Hochdruckreinigungsvorrichtung verwendet werden. Die Fähigkeit der Hochdruckreinigungsvorrichtung, die Arbeitsphasen und Arbeitspausen der Hochdruckreinigungsvorrichtung durch die Erfassung unterschiedlicher Drücke bzw. Druckwerte zu erkennen, stellt einen wesentlichen Vorteil der Erfindung dar. Insbesondere diese Erkennung der Druckwerte und ihre Zuordnung zu Arbeitsphasen und Arbeitspausen der Hochdruckreinigungsvorrichtung ermöglicht eine energiesparende Steuerung der Hochdruckreinigungsvorrichtung in dem Sinne, dass der Motor der Hochdruckreinigungsvorrichtung in einer Arbeitspause nach Ablauf des vorgegebenen Zeitintervalls ausgeschaltet werden kann, um Energie zu sparen. Insbesondere kann dadurch die zeitgesteuerte Deaktivierung der Hochdruckreinigungsvorrichtung ermöglicht werden, sowie eine Reichweitenverlängerung bei akkubetriebenen Hochdruckreinigungsvorrichtungen.

Mit Hilfe des Drucksensors, dessen Signale durch die Steuerung erfasst werden können, kann eine (De-)Aktivierung des Motors bzw. der Hochdruckreinigungsvorrichtung, sowie eine zeitgeregelte Steuerung des Haltedrucks bereitgestellt werden. Dabei wird in einem zeitlich einstellbaren Intervall der Haltedruck nachgeregelt, so dass dem Nutzer der Hochdruckreinigungsvorrichtung ein sofortiger Arbeitsbeginn ermöglicht werden kann. Nach Ablauf des Zeitintervalls kann die Hochdruckreinigungsvorrichtung deaktiviert werden, um die verfügbare Akkuladung zu schonen. Mit Hilfe der Motorsteuerung wird das Regeln des Haltedrucks detektiert und von Arbeitsintervallen unterschieden. Damit lässt sich zwischen Arbeitspausen und -intervallen unterscheiden und zur zeitgesteuerten Deaktivierung des Gerätes heranziehen.

Mit Hilfe der Unterscheidung zwischen Arbeitspausen und -intervallen bzw. zwischen Nachpump-Ereignissen und tatsächlicher Arbeit mit der Hochdruckreinigungsvorrichtung kann eine optimierte Verfügbarkeit der Hochdruckreinigungsvorrichtung erzielt werden. Dies trägt positiv zur Produktivität des Gerätes bei. Insbesondere bei verschleißbedingten Leckagen und längeren Arbeitsunterbrechungen kann hierdurch eine erhöhte Verfügbarkeit mit einer Akkuladung erreicht werden.

In einem zweiten Aspekt betrifft die Erfindung ein Verfahren zum Betrieb einer Hochdruckreinigungsvorrichtung. Die für die Hochdruckreinigungsvorrichtung eingeführten Begriffe, Definitionen und technischen Vorteile gelten vorzugsweise für das Betriebsverfahren für den Energiespeicher analog. Das Verfahren zum Betrieb einer Hochdruckreinigungsvorrichtung ist durch folgende Verfahrensschritte gekennzeichnet:
a) Betrieb der Hochdruckreinigungsvorrichtung in einer Arbeitsphase mit einem Arbeitsdruck,
b) Betrieb der Hochdruckreinigungsvorrichtung in einer Arbeitspause mit einem Haltedruck,
c) Ausschalten der Hochdruckreinigungsvorrichtung durch die Steuereinrichtung in einer Arbeitspause nach Ablauf eines Zeitintervalls, um Energie zu sparen.

Die Formulierung «Energie sparen» bedeutet in Zusammenhang mit einer batteriebetriebenen Hochdruckreinigungsvorrichtung, dass ein Ladezustand der mindestens einen Energieversorgungsvorrichtung geschont wird. Insbesondere der Verfahrensschritt c) ermöglicht vorteilhafterweise eine zeitgesteuerte Deaktivierung der Hochdruckreinigungsvorrichtung, mit der Energie gespart werden kann, um eine Reichweite der Batterie(n) der Hochdruckreinigungsvorrichtung zu verlängern.

Die optimale Steuerung der Hochdruckreinigungsvorrichtung kann unter Energieverbrauchsaspekten weiter optimiert werden, wenn die Steuereinrichtung der Hochdruckreinigungsvorrichtung dazu eingerichtet ist, den aktuell in der Hochdruckreinigungsvorrichtung vorliegenden Haltedruck und/oder den aktuell in der Hochdruckreinigungsvorrichtung vorliegenden Arbeitsdruck zu erkennen und diese Druckwerte einer Arbeitspause oder einer Arbeitsphase der Hochdruckreinigungsvorrichtung zuzuordnen. Dadurch kann die Hochdruckreinigungsvorrichtung vorteilhafterweise dazu in die Lage versetzt werden, Arbeitsphasen und Arbeitspausen voneinander unterscheiden zu können. Alternativ oder ergänzend kann die Hochdruckreinigungsvorrichtung dazu in der Lage sein, Nachpump-Ereignisse und eine tatsächliche Arbeit mit der Hochdruckreinigungsvorrichtung voneinander zu unterscheiden. Diese Unterscheidung kann beispielsweise in Abhängigkeit von einer Zeitspanne erfolgen. Wenn im Wachzustand die Hochdruckreinigungsvorrichtung beispielsweise länger als 3 Sekunden (s) betrieben wird, kann die Hochdruckreinigungsvorrichtung davon ausgehen, dass es sich um einen tatsächlichen Betrieb der Hochdruckreinigungsvorrichtung handelt, während die Hochdruckreinigungsvorrichtung bei einem Betrieb von weniger als 3 Sekunden davon ausgehen kann, dass es sich um ein Nachpumpen der Hochdruckreinigungsvorrichtung handelt.

Die zugrundliegenden Druckwerte können beispielsweise mit einem oder mehreren Drucksensoren in oder an der Hochdruckreinigungsvorrichtung erfasst und von der Steuereinrichtung der Hochdruckreinigungsvorrichtung ausgewertet werden. Wenn beispielweise die Hochdruckreinigungsvorrichtung anhand eines erfassten Druckwertes erkennt, dass die Hochdruckreinigungsvorrichtung gerade nicht arbeitet, sondern sich in einer Arbeitspause befindet, kann ein Timer in der Hochdruckreinigungsvorrichtung zu Laufen beginnen, wobei der Timer seinerseits in der Lage ist, der Steuereinrichtung der Hochdruckreinigungsvorrichtung mitzuteilen, wenn eine zuvor festgelegte Zeitspanne abgelaufen ist. Wenn in dieser Zeitspanne keine wesentliche Veränderung des Drucks in der Hochdruckreinigungsvorrichtung erkannt wird, so dass die Hochdruckreinigungsvorrichtung aufgrund des Drucks innerhalb der Hochdruckreinigungsvorrichtung weiter davon ausgeht, dass sich das Gerät in einer Arbeitspause befindet, so kann die Hochdruckreinigungsvorrichtung abgeschaltet werden, um elektrische Energie zu sparen. Wenn in der Zeitspanne ein erneuter Druckanstieg in der Hochdruckreinigungsvorrichtung festgestellt wird, beispielweise ein Druck im Bereich des Arbeitsdrucks der Hochdruckreinigungsvorrichtung, so kann die Zeitnahme durch den Timer beendet werden und die Hochdruckreinigungsvorrichtung geht davon aus, dass sich die Hochdruckreinigungsvorrichtung in einer Arbeitsphase befindet. Der Timer beginnt erst dann wieder zu Laufen, wenn erneut ein Druck im Bereich des Haltedrucks der Hochdruckreinigungsvorrichtung festgestellt wird. Die Feststellung, ob sich die Hochdruckreinigungsvorrichtung in einer Arbeitspause oder in einer Arbeitsphase befindet, erfolgt vorzugsweise in Abhängigkeit von Druckwerten, die beispielsweise mit mindestens einem Drucksensor in oder an der Hochdruckreinigungsvorrichtung erfasst werden. Insbesondere kann eine Zuordnung von Druckwerten vorgesehen sein, so dass die Hochdruckreinigungsvorrichtung sicher erkennen kann, ob ein Druckwert einer Arbeitsphase oder einer Arbeitspause zuzuordnen ist bzw. ob sich die Hochdruckreinigungsvorrichtung in einer Arbeitsphase oder einer Arbeitspause befindet. Darüber hinaus kann die Hochdruckreinigungsvorrichtung erkennen, ob der Wachzustand durch eine tatsächliche Arbeit mit der Hochdruckreinigungsvorrichtung unterbrochen wird oder ob der Wachzustand im Wesentlich weiter besteht und lediglich ein Nachpump-Ereignis stattfindet, um den Haltedruck in der Hochdruckreinigungsvorrichtung zu halten.

Bei dieser Zuordnung bzw. Unterscheidung kann insbesondere zugrunde gelegt werden, dass der Haltedruck vorzugsweise größer oder gleich dem Arbeitsdruck ist. Ein Grenzwert zwischen dem (höheren) Haltedruck und dem (niedrigeren) Arbeitsdruck kann in der Hochdruckreinigungsvorrichtung hinterlegt sein und von der Steuereinrichtung angewendet werden, um den Betriebszustand der Hochdruckreinigungsvorrichtung zu ermitteln. Somit kann die Hochdruckreinigungsvorrichtung beispielsweise davon ausgehen, dass sich die Hochdruckreinigungsvorrichtung in einer Arbeitspause befindet, wenn in der Hochdruckreinigungsvorrichtung ein Druckwert unterhalb dieses Grenzwerts zwischen dem Arbeitsdruck und dem Haltedruck erfasst wird, während die Hochdruckreinigungsvorrichtung davon ausgehen wird, dass sich die Hochdruckreinigungsvorrichtung in einer Arbeitsphase befindet, wenn ein Druckwert ermittelt wird, der oberhalb des Grenzwerts zwischen dem Arbeitsdruck und dem Haltedruck liegt.

Es ist im Sinne der Erfindung bevorzugt, dass der Haltedruck in einer Arbeitspause der Hochdruckreinigungsvorrichtung so gesteuert wird, dass am Ende einer Arbeitspause ausreichend Druck zur Abgabe des Reinigungsmediums zur Verfügung steht.

Weitere Vorteile ergeben sich aus der folgenden Figurenbeschreibung. Die Figur, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

In der Figur sind gleiche und gleichartige Komponenten mit gleichen Bezugszeichen beziffert.

Es zeigt:
- Fig. 1: schematische Ansicht einer bevorzugten Ausgestaltung der Hochdruckreinigungsvorrichtung

### Ausführungsbeispiele und Figurenbeschreibung:

Figur 1 zeigt eine schematische Ansicht einer bevorzugten Ausgestaltung der Hochdruckreinigungsvorrichtung 10. Die Hochdruckreinigungsvorrichtung 10 weist eine Pumpeneinheit 12 zur Bereitstellung eines Reinigungsmediums auf und einen Motor 14 zum Antreiben der Pumpeneinheit 12. Darüber hinaus weist die Hochdruckreinigungsvorrichtung 10 eine Steuereinrichtung 16 zur Steuerung des Motors 14 der Hochdruckreinigungsvorrichtung 10 auf. Die Hochdruckreinigungsvorrichtung 10 kann ferner einen Drucksensor 18 aufweisen, mit dem der Druck innerhalb der Hochdruckreinigungsvorrichtung 10 gemessen werden kann. Die erfassten Druckwerte können über eine Datenleitung (angedeutet durch einen Verbindungsstrich) von dem Drucksensor 18 an die Steuereinrichtung 16 übermittelt werden. Diese Datenleitung kann drahtgebunden und/der drahtlos ausgebildet sein. Die Steuereinrichtung 16 kann die übermittelten Daten auswerten und die Hochdruckreinigungsvorrichtung 10 oder ihren Motor 14 basierend auf der Auswertung der Druckwerte steuern. Mögliche Steuerleitungen sind in Figur 1 ebenfalls durch Verbindungsstriche angedeutet. Selbstverständlich kann die Hochdruckreinigungsvorrichtung 10 noch weitere Steuer- und/oder Datenleitungen umfassen, die jeweils drahtgebunden und/der drahtlos ausgebildet sein können. Die Steuereinrichtung 16 kann beispielsweise einen Timer (nicht dargestellt) umfassen, mit dem die Zeitspanne erfasst werden kann, nach deren Ablauf die Hochdruckreinigungsvorrichtung 10 abgeschaltet wird, wenn sich der Druck innerhalb der Hochdruckreinigungsvorrichtung 10 über eine längere Zeitspanne nicht ändert. Mit anderen Worten kann die Hochdruckreinigungsvorrichtung 10 abgeschaltet werden, wenn über einen längeren Zeitraum nicht mit der Hochdruckreinigungsvorrichtung 10 gearbeitet wird, d.h. wenn sich die Hochdruckreinigungsvorrichtung 10 über einen längeren Zeitraum in einer Arbeitspause befindet. Dass sich die Hochdruckreinigungsvorrichtung 10 in einer Arbeitspause befindet, kann die Steuereinrichtung 16 vorzugsweise dadurch feststellen, dass der Druck innerhalb der Hochdruckreinigungsvorrichtung 10 ausgewertet und zur Steuerung der Hochdruckreinigungsvorrichtung 10 herangezogen wird. Dass sich die Hochdruckreinigungsvorrichtung 10 in einer Arbeitspause befindet, kann vorteilhafterweise auch dadurch festgestellt werden, dass im Wachzustand bzw. im Bereitschaftsintervall keine tatsächliche Arbeit mit der Hochdruckreinigungsvorrichtung 10 erfolgt. Es ist im Sinne der Erfindung bevorzugt, dass eine tatsächliche Arbeit mit der Hochdruckreinigungsvorrichtung 10 den Wachzustand beendet und die vorgegebene Zeitspanne neu zu Laufen beginnt, während ein Nachpump-Ereignis den Wachzustand vorzugsweise gerade nicht beendet, so dass die vorgegebene Dauer des Wachzustands von beispielsweise 7 Minuten neu zu Laufen beginnt bzw. neu gestartet wird.

Bei der Hochdruckreinigungsvorrichtung 10 kann es sich um eine batteriebetriebene Hochdruckreinigungsvorrichtung 10 handeln, die von mindestens einer Energieversorgungsvorrichtung 20 mit elektrischer Energie versorgt wird. Alternativ kann die Hochdruckreinigungsvorrichtung 10 aber auch netzbetrieben ausgebildet sein (nicht dargestellt).

### Bezugszeichenliste

- 10: Hochdruckreinigungsvorrichtung
- 12: Pumpeneinheit
- 14: Motor
- 16: Steuereinrichtung
- 18: Drucksensor
- 20: Energieversorgungsvorrichtung

## Patentansprüche

1. Hochdruckreinigungsvorrichtung (10) umfassend
- eine Pumpeneinheit (12) zur Bereitstellung eines Reinigungsmediums,
- einen Motor (14) zum Antreiben der Pumpeneinheit (12) und
- eine Steuereinrichtung (16) zur Steuerung eines Betriebs des Motors (14), der Pumpeneinheit (12) und/oder der Hochdruckreinigungsvorrichtung (10),
**dadurch gekennzeichnet, dass**
die Hochdruckreinigungsvorrichtung (10) in einer Arbeitsphase mit einem Arbeitsdruck und in einer Arbeitspause mit einem Haltedruck betreibbar ist, wobei die Steuereinrichtung (16) dazu eingerichtet ist, die Hochdruckreinigungsvorrichtung (10) in einer Arbeitspause nach Ablauf eines Zeitintervalls auszuschalten, um Energie zu sparen.

2. Hochdruckreinigungsvorrichtung (10) nach Anspruch 1
**dadurch gekennzeichnet, dass**
in der Arbeitsphase Reinigungsmediums von der Hochdruckreinigungsvorrichtung (10) abgegeben wird und in einer Arbeitspause kein Reinigungsmediums von der Hochdruckreinigungsvorrichtung (10) abgegeben wird.

3. Hochdruckreinigungsvorrichtung (10) nach Anspruch 1 oder 2
**dadurch gekennzeichnet, dass**
der Haltedruck größer oder gleich dem Arbeitsdruck ist.

4. Hochdruckreinigungsvorrichtung (10) nach einem der vorhergehenden Ansprüche
**dadurch gekennzeichnet, dass**
die Hochdruckreinigungsvorrichtung (10) einen Drucksensor (18) zur Bestimmung eines Drucks im Inneren der Hochdruckreinigungsvorrichtung (10) aufweist.

5. Hochdruckreinigungsvorrichtung (10) nach Anspruch 4
**dadurch gekennzeichnet, dass**
der Drucksensor (18) dazu eingerichtet ist, den im Inneren der Hochdruckreinigungsvorrichtung (10) ermittelten Druck an die Steuereinrichtung (16) weiterzuleiten, wobei die Steuereinrichtung (16) dazu eingerichtet ist, einen Betrieb der Hochdruckreinigungsvorrichtung (10) basierend auf dem im Inneren der Hochdruckreinigungsvorrichtung (10) ermittelten Druck zu steuern.

6. Hochdruckreinigungsvorrichtung (10) nach einem der vorhergehenden Ansprüche
**dadurch gekennzeichnet, dass**
die Steuereinrichtung (16) dazu eingerichtet ist, den Haltedruck in einer Arbeitspause der Hochdruckreinigungsvorrichtung (10) so zu steuern, dass am Ende der Arbeitspause ausreichend Druck zur Abgabe des Reinigungsmediums zur Verfügung steht.

7. Hochdruckreinigungsvorrichtung (10) nach einem der vorhergehenden Ansprüche
**dadurch gekennzeichnet, dass**
die Steuereinrichtung (16) dazu eingerichtet ist, einen Druck in der Hochdruckreinigungsvorrichtung (10) zu erkennen und einer Arbeitspause und/oder einer Arbeitsphase zuzuordnen, so dass dadurch Arbeitsphasen und Arbeitspausen der Hochdruckreinigungsvorrichtung (10) voneinander unterschieden werden können.

8. Hochdruckreinigungsvorrichtung (10) nach einem der vorhergehenden Ansprüche
**dadurch gekennzeichnet, dass**
die Hochdruckreinigungsvorrichtung (10) dazu eingerichtet ist, ein Nachpump-Ereignis von einer tatsächlichen Arbeit mit der Hochdruckreinigungsvorrichtung (10) zu unterscheiden, wobei je nach Ergebnis der Unterscheidung ein Wachzustand der Hochdruckreinigungsvorrichtung (10) neu zu Laufen beginnt oder fortgesetzt wird.

9. Hochdruckreinigungsvorrichtung (10) nach Anspruch 8
**dadurch gekennzeichnet, dass**
das Nachpump-Ereignis und die tatsächliche Arbeit mit der Hochdruckreinigungsvorrichtung (10) basierend auf einer Dauer eines Betriebs der Pumpeneinheit (12) voneinander unterscheidbar sind.

10. Hochdruckreinigungsvorrichtung (10) nach einem der vorhergehenden Ansprüche
**dadurch gekennzeichnet, dass**
die Hochdruckreinigungsvorrichtung (10) eine Energieversorgungsvorrichtung (20) zur Versorgung der Hochdruckreinigungsvorrichtung (10) mit elektrischer Energie umfasst.

11. Verfahren zum Betrieb einer Hochdruckreinigungsvorrichtung (10) nach einem der vorhergehenden Ansprüche
**gekennzeichnet durch die folgenden Verfahrensschritte:**
a) Betrieb der Hochdruckreinigungsvorrichtung (10) in einer Arbeitsphase mit einem Arbeitsd ruck,
b) Betrieb der Hochdruckreinigungsvorrichtung (10) in einer Arbeitspause mit einem Haltedruck,
c) Ausschalten der Hochdruckreinigungsvorrichtung (10) durch die Steuereinrichtung in einer Arbeitspause nach Ablauf eines Zeitintervalls, um Energie zu sparen.

12. Verfahren nach Anspruch 11
**dadurch gekennzeichnet, dass**
der Haltedruck von der Hochdruckreinigungsvorrichtung (10) erkannt und einer Arbeitspause zugeordnet wird, so dass dadurch Arbeitsphasen und Arbeitspausen der Hochdruckreinigungsvorrichtung (10) voneinander unterschieden werden können.

13. Verfahren nach Anspruch 11 oder 12
**dadurch gekennzeichnet, dass**
ein Nachpump-Ereignis von einer tatsächlichen Arbeit mit der Hochdruckreinigungsvorrichtung (10) unterscheidbar ist, wobei je nach Ergebnis der Unterscheidung ein Wachzustand der Hochdruckreinigungsvorrichtung (10) neu zu Laufen beginnt oder fortgesetzt wird.

14. Verfahren nach Anspruch 13
**dadurch gekennzeichnet, dass**
das Nachpump-Ereignis und die tatsächliche Arbeit mit der Hochdruckreinigungsvorrichtung (10) basierend auf einer Dauer eines Betriebs der Pumpeneinheit (12) voneinander unterscheidbar sind.
